# EUROPÄISCHE PATENTSCHRIFT

(11) **EP 3 535 211 B1**
(45) Veröffentlichungstag und Bekanntmachung des Hinweises auf die Patenterteilung: **23.12.2020**
(21) Anmeldenummer: 17768025.3
(22) Anmeldetag: 30.08.2017
(51) Int. Cl.: B67D 1/00, A47K 5/00, B65D 35/28

(54) **KASSETTE MIT PRESSWALZE**
CASSETTE HAVING A PRESS ROLLER
CARTOUCHE POURVUE D'UN ROULEAU À EXPRIMER

(30) Priorität: 04.11.2016 DE 102016221605
(43) Veröffentlichungstag der Anmeldung: 11.09.2019
(73) Patentinhaber: Syntegon Pouch Systems AG, 8222 Beringen (CH)
(72) Erfinder: BARRON, Dan, CH-8200 Schaffhausen (CH)
(74) Vertreter: Daub, Thomas
(86) Internationale Anmeldenummer: PCT/EP2017/071778
(87) Internationale Veröffentlichungsnummer: WO 2018/082826

(56) Entgegenhaltungen:
- WO-A1-97/00818
- WO-A1-2015/124374
- DE-A1-102005 021 632
- US-A1- 2008 314 923

## Beschreibung

### Technisches Gebiet

Die vorliegende Erfindung betrifft eine Kassette bestehend aus zwei miteinander verbindbaren Kassettenschalen, zwischen denen ein zu entleerender Schlauchbeutel mit einer Auslassöffnung hängend gehalten ist und mittels einer Presswalze weitgehend restenfrei entleerbar ist, gemäss dem Oberbegriff des Patentanspruches 1.

Kassetten der hier interessierender Art sind für die Dispenser geeignet, in denen ein oder mehrere Kassetten einschiebbar und gegebenenfalls beheizbar sind. Insbesondere handelt es sich hierbei um Dispenser für fliessfähige Lebensmittel die dosiert abgegeben werden müssen. Solche Dispenser werden insbesondere in Imbiss-Stuben und Fastfood-Restaurants verwendet.

### Stand der Technik

Bereits aus der US2002/0092879 ist eine Dispenservorrichtung für den Nahrungsmittelversorgungsbereich bekannt in dem ein Schlauchbeutel mit einem viskosen Inhaltsstoff angebracht oder anbringbar ist und eine Hilfsvorrichtung aufweist mit der durch mechanische Druckeinwirkung auf den Schlauchbeutel der im Schlauchbeutel befindliche viskose Inhaltsstoff kontinuierlich in Richtung zu der Ausgabevorrrichtung am Schlauchbeutel drängbar ist. Insbesondere ist hier eine Presswalze offenbart, die im Fluiddispenser horizontal an den Schlauchbeutel auf- und anliegt und durch ihr Eigengewicht den im Schlauchbeutel befindlichen viskosen Inhaltsstoff kontinuierlich zu der Ausgabeeinrichtung am Schlauchbeutel zu drängen vermag. Diese Dispenservorrichtung weist jedoch keine Kassetten auf und der Schlauchbeutel ist nicht aufgehängt sondern klämmend am frontalen Deckel des Dispensergehäuses gehalten. Die Presswalze besitzt einen auf einer Achse drehbargelagerten Kern, auf den ein hohlzylindrischer Mantel aus geschäumten, elastisch komprimierbaren Kunststoff aufgeschoben ist. Auf den Seitenwänden des Dispensergehäuses sind zwei Zahnstangen angeordnet, die in einen Bogen sich der Frontwand nähern und dann parallel zu diesen abwärts führen. Am Ende der Achse die den Kern durchsetzt, sind beidseitig Schwenkarme mit Führungsrollen die auf der Unterseite direkt, oder mittelbar über einen Gleitklotz anliegen. Die Beweglichkeit der Presswalze senkrecht zur Zahnstange ist damit verhindert.

Aus dem US Patent 5199610 ist eine Dispenservorrichtung für eine Zahnpastatube offenbart. Auch diese Vorrichtung weist keine Kassetten auf. Die Vorrichtung besitzt eine Presswalze, die einseitig auf einer Zahnstange und andererseits in einer Kulissenführung geführt ist. Die Presswalze wird über ein Hebelsystem mechanisch abwärts bewegt.

Aus dem US Patent 7147134 und weiteren Dokumenten sind Dispenser bekannt, die Kassetten aufweisen und in denen Schlauchbeutel gehalten sind die mittels einer Pumpe in gewünschten Dosiermengen entleerbar sind. Solche Kassetten weisen jedoch keine Presswalzen auf. Das Problem besteht jedoch darin, dass bei der Entleerung der Schlauchbeutel diese sich verformen und entsprechend zu Faltenbildungen neigen in denen Restmengen des Nutzinhalten gefangen bleiben. Entsprechend sind Verluste von bis zu 15% durchaus üblich. Kassetten für Dispensergeräte zur Aufnahme von Schlauchbeuteln die zudem eine Presswalze aufweisen sind bisher nicht bekannt. Nur solche Kassetten die aus Metall oder Kunststoff gefertigt sind ermöglichen es einen kontinuierlichen Betrieb zu gewährleisten, falls der entsprechende Dispenser mehr als eine Kassette besitzt, so kann während des Austausches einer Kassette durch eine neue Kassette mit gefülltem Schlauchbeutel ununterbrochen weiter dosiert werden kann. Hierdurch wird ein Betriebsunterbruch vermieden.

Weiterer gattungsgemäßer Stand der Technik ist außerdem aus WO 2015/124374 A1, WO 97/00818 A1 bzw. US 2008/314923 A1 bekannt.

Es ist folglich die Aufgabe der vorliegenden Erfindung eine Kassette der eingangs genannten Art mit einer Presswalze zu versehen, die die Faltenbildung im Schlauchbeutel weitgehend zu vermeiden vermag und eine absolut horizontale Ausrichtung der Presswalze in jeder Entleerungsposition gewährleistet und deren Funktion auch bei Bildung von Falten im Schlauchbeutel oder bei etwas grösseren Weichteilen im Beutelinhalt überwunden werden kann, ohne dass die Presswalze, die nur unter Krafteinwirkung seines Gewichtes sich abwärts bewegt, gestoppt wird. Die Presswalze besitzt, wie bereits aus der US 2002/0092879A1 bekannt, einen zylindrischen, metallenen Kern mit einem darauf aufgezogenen hohlzylindrischen Mantel, aus geschäumten, elastisch komprimierbaren Kunststoff, wobei der Kern mit je einem drehfest aufgesetzten Zahnrad versehen ist, wobei entsprechend der Grösse der Kassette zwei parallele auf die Zahnräder ausgerichtete und angepasste Zahnstangen vorhanden sind.

Die vorliegende Erfindung schafft nun erstmals eine Lösung für Kassetten für eine Dosiervorrichtung, wie hier beschrieben, die sich dadurch auszeichnet, dass die beiden drehfest auf dem Kern der Presswalze angeordneten Zahnräder je mit einem daran angeordneten, freidrehenden Laufrad versehen sind, die einen grösseren Durchmesser als die Zahnräder aufweisen, und dass in der Kassettenschale, die im geschlossenen Zustand der Kassettenschale mit den Zahnstangen gegenüberliegt, Laufbahnen vorhanden sind auf denen die freidrehenden Laufräder rollen können.

Weitere vorteilhafte Ausgestaltungsformen des Erfindungsgegenstandes gehen aus den abhängigen Ansprüchen hervor und deren Bedeutung und Wirkungsweise sind in der nachfolgenden Beschreibung erläutert.

In der anliegenden Zeichnung ist ein bevorzugtes Ausführungsbeispiel des Erfindungsgegenstandes dargestellt und nachfolgend beschrieben. Es zeigt:
- Fig. 1: Ein Beispiel einer Dispenservorrichtung mit zwei darin einsetzbaren und auswechselbaren Kassetten in perspektivischer Ansicht.
- Fig. 2: zeigt eine Kassette gemäss Fig. 1 im geöffneten Zustand in einer Teilansicht mit darin eingesetztem Schlauchbeutel.
- Fig. 3: zeigt in einer perspektivischen Teilansicht die Presswalze, wobei das auf den Kern aufsteckbare Zahnrad und das damit zu verbindende Laufrad in einer Explosions-Zeichnung dargestellt ist.
- Fig. 4: zeigt einen Teilschnitt durch die geschlossene Kassette zur Erläuterung der Führung der Presswalze in der Kassette.

In der Fig. 1 ist ein Ausführungsbeispiel einer Dosiervorrichtung, die insgesamt mit 1 bezeichnet ist, in perspektivischer Ansicht gezeigt. Die Dosiervorrichtung 1 besitzt einen Standfuss 2 in dem eine Auffangschale 3 eingeformt ist. Das Gehäuse 4 der Dosiervorrichtung 1 ist mittels einer Säule 7 mit dem Standfuss 2 verbunden. Das Gehäuse 4 dient zur Aufnahme von einer oder mehreren Kassetten 10 die in das Gehäuse auswechselbar einschiebbar sind. Das Gehäuse 4 der Dosiervorrichtung 1 lässt sich mittels einem Frontdeckel 5 verschliessen. Im Frontdeckel 5 ist ein Display 6 mit entsprechendem Bedienungspanel angeordnet. Über das Bedienungspanel lässt sich die gewünscht Dosiermenge einstellen und dann über eine entsprechende Bedienungstaste eine Dosierportion auslösen.

In der Fig. 2 ist eine erfindungsgemässe Kassette im geöffneten Zustand gezeigt, mit einem darin hängend gehaltenen Schlauchbeutel 20. Dieser Schlauchbeutel 20 liegt in einer Kassettenschale 12, die nachfolgend auch Bodenkassettenschale genannt wird. Die andere Kassettenschale 11 wird entsprechend als Deckelkassettenschale bezeichnet. Die Bodenkassettenschale 12 ist über eine Scharnierverbindung mit der Deckelkassettenschale 11 verbunden. Selbstverständlich brauchen die beiden Kassettenschalen nicht zwingend über eine Scharnierverbindung miteinander verbunden zu sein, sondern die beiden Kassettenschalen 11, 12 können auch einfach zusammengesteckt werden und dann in dieser geschlossenen Lage mittels Verschlussmittel 13 gesichert werden. In vorliegendem Fall sind diese Verschlussmittel 13 hakenförmige Griffe, die gelenkig an der Bodenkassettenschale 12 angeordnet sind und im geschlossenen Zustand der Kassette 10 die Deckenkassettenschale 11 teilweise übergreifen und elastisch einhaken.

Der Schlauchbeutel 20 ist in der Bodenkassettenschale 12 mittels zwei Klemmen 15, 16 gehalten. Die Klemme 15 ist fest angeordnet, während die Klemme 16 verschiebbar gestaltet ist. Hierdurch lassen sich Schlauchbeutel 20 unterschiedlicher Grösse halten. Zudem ist der Schlauchbeutel 20 in der Kassette leicht geneigt gehalten, was der möglichst verlustfreien Entleerung förderlich ist.

Am Schlauchbeutel 20 ist ein Auslaufstutzen 21 mittels einem Flansch 22 fest verbunden. Mit dem Auslaufstutzen 21 verbunden ist eine Pumpe 23 angeordnet. An der Bodenkassettenschale 12 ist eine Pumpenhalterung 24 angeformt in der die Pumpe 23 form- und/oder kraftschlüssig gehalten ist. Die Pumpe besitzt eine steckbare Antriebswellenaufnahme 25, in der die Antriebswelle, in eingeschobenen Zustand der Kassette 10 in die Dispenservorrichtung, eingreift.

Die Kassette 10 ist bevorzugterweise aus Kunststoff gefertigt. Die beiden Kassettenschalen 11 und 12 können gesondert gefertigt werden oder, falls die Scharnierverbindung 14 als Filmscharnier ausgestaltet ist, können die beiden Kassettenschalen 11, 12 einstückig gefertigt sein. Der eigentliche Antrieb der Pumpe ist Teil der Dispenservorrichtung, jedoch in der Figur 1 nicht ersichtlich. Der Frontdeckel 5 besitzt an seinem unteren Ende eine angeformte Einschubsicherung 8. Diese drückt an die Pumptenhalterung 24 und stellt sicher, dass die eingeschobenen Kassetten 10 sich in der korrekten Lage im Gehäuse 4 befinden sobald der Frontdeckel 5 geschlossen ist. Dabei ist auch sichergestellt, dass die nicht sichtbare Antriebswelle in korrekter Verbinndung mit der steckbaren Antriebswellenaufnahme 25 der Pumpte 23 verbunden ist.

Jede Kassettenschale 11, 12 besitzt jeweils eine Schalenflächenwand 18 die von einer umlaufenden Seitenwand 19 begrenzt wird. Auf oder in der Schalenflächenwand 18 sind integral Zahnstangen 26 eingeformt. Die Zahnstangen verlaufen parallel und je in relativer Nähe der Längsseitenwänden, die Teil der umlaufenden Seitenwand 19 sind. Je nach Gestaltungsform können die beiden parallelen Zahnstangen 26 als Vertiefungen in der Schalenflächenwand 18 bevorzugterweise in der Bodenkassettenschale 12 eingeformt sein. Dies zeigt ein vergrösserter Teilschnitt durch die geschlossene Kassette 10 der Fig. 4. Die Deckelkassettenschale 11 besitzt entsprechend zwei parallele, je direktanschliessend an den Längsseitenwänden der umlaufenden Seitenwand 19 verlaufende Laufbahnen 27. Diese Laufbahnen 27 sind gegenüber der Schalenflächenwand 18 auf der Kassetteninnseite erhöht. Auf deren Bedeutung und Wirkung wird später noch eingegangen.

In der Fig. 3 ist die Presswalze 30 in einer Explosions-Zeichnung detailliert dargestellt. Die Presswalze 30 hat einen zylindrischen Kern aus Metall, beispielsweise aus Stahl, Messing, Bronze oder Eisen. Auf den zylindrischen Kern 31 ist ein hohlzylindrischen Mantel aus geschäumten, elastisch komprimierbaren Kunststoff aufgezogen. Ein solcher Mantel kann beispielsweise aus einem geschäumten Polyurethan bestehen. Je nach Viskosität des aus dem Schlauchbeutel 20 auszupressenden Materials wird die Härte des hohlzylindrischen Mantels festgelegt. Wird für den hohlzylindrischen Mantel ein zu weiches Material gewählt, so vermag die Presswalze eventuell auftretende Rümpfe oder Falten des Schlauchbeutels nicht auszuglätten. Der Fachmann wird bevorzugterweise ein Material mit einer Shore A Härte zwischen 20 und 60 Shore A wählen.

Die aus dem hohlzylindrischen Mantel herausragenden Enden des zylindrischen Kernes 31 weist eine aufgeraute Struktur 33 auf. Auf diese Enden des zylindrischen Kernes 31 ist ein Zahnrad 34 aufgeschoben. Dieses Zahnrad 34 ist Teil einer doppelwandigen Nabe 35. Die doppelwandige Nabe 35 besteht aus zwei konzentrischen Rohrabschnitten die über eine radial verlaufende Verbindungswand 37 miteinander verbunden sind. Diese radiale Verbindungswand 37 bildet im aufgeschobenen Zustand der doppelwandigen Nabe 35 auf den zylindrischen Kern 31 eine Anschlagfläche für den hohlzylindrischen Mantel 32. Der innere konzentrische Rohrabschnitt besitzt eine Deckfläche 38, die im aufgeschobenen Zustand der doppelwandigen Nabe 35 als Anschlag für den zylindrischen Kern 31 bildet. In der Mantelwand des inneren Rohrabschnittes 36a sind im regelmässigen Abstand über dem Umfang verteilt mehrere Federzungen 39 angebracht. Im äussersten Bereich des äusseren Rohrabschnittes 36b ist der Zahnkranz angeformt, welcher das Zahnrad 34 bildet. Dieser Zahnkranz ist in Form und Grösse der Zahnstange 26 angepasst.

Da die doppelwandige Nabe 35 mit Presssitz auf den zylindrischen Kern 31 der Presswalze 30 sitzt, ist das Zahnrad 34 drehfest mit dem zylindrischen Kern 31 verbunden. Die aufgeraute Struktur 33 an den Enden des zylindrischen Kernes 31 erhöht deren Haftung auf dem Kern.

In der doppelwandigen Nabe 35 ist nun eine Lagerbuchse 40 drehbar gelagert. Die Lagerbuchse 40 weist einen Innendurchmesser auf, der geringfügig grösser ist als der Aussendurchmesser des inneren Rohrabschnittes 36a der doppelwandigen Nabe 35. Die axiale Länge der Lagerbuchse 40 ist länger als der innere Rohrabschnitt 36a der doppelwandigen Nabe 35. Am peripheren Ende besitzt die Lagerbuchse 40 einen Flansch, welcher das Laufrad 41 bildet. In der Lagerbuchse 40 ist ein stufenförmiger Absatz 42 oder eine Ringnut eingeformt. In dieser Ringnut bzw. an diesem Absatz 42 greifen nun die Federzungen 39 ein, wenn die Lagerbuchse 40 auf den inneren Rohrabschnitt 36a aufgeschoben ist. Damit ist das Laufrad 41 in axialer Richtung gesichert und dank eines angemessenen Spiels lagert die Lagerbuchse 40 in der doppelwandigen Nabe freidrehend. Das Laufrad 41 endständig als Flansch an der Laufbuchse 40 angeformt, und bildet das freidrehende Laufrad 41. Die Federzungen 39 weisen im Bereich ihrer freifedernden Enden entsprechende Rückhaltenasen 43 auf, die entweder in der jeweiligen ringförmigen Nut 42 oder hinter den stufenförmigen Absatz in der Laufbuchse 40 eingreifen.

Bei der Verwendung der erfindungsgemässen Kassette wird diese anfänglich geöffnet in die Position die die Figur 2 zeigt, und der Schlauchbeutel 20 wird gespannt gehalten mittels den Klemmen 15 und 16 eingesetzt und die Pumpe 23 in die Pumpenhalterung 24 eingeschoben. Nun wird die Presswalze 30 direkt unterhalb den Klemmen 15 und 16 mit den Zahnrädern 34 in die Zahnstangen 26 eingelegt. Die Presswalze 30 liegt nun im obersten Bereich auf dem Schlauchbeutel auf und die beiden Kassettenschalen 11, 12 werden nun in Schliessrichtung zugeklappt und mittels den Verschlussmitteln 13 wird die Kassette verschlossen. Der Schlauchbeutel 20 liegt nun wie in der Fig. 4 deutlich erkennbar auf der Schalenflächenwand 18 auf. Hierbei ist die Presswalze 30 so angeordnet, dass der hohlzylindrische Mantel 32 aus einem federelastischem Kunststoff direkt auf der entsprechenden Schalenbodenwand 18 aufliegen würde, wenn kein Schlauchbeutel in der Kassette wäre. Hierbei darf sich dieser, je nach Härte des hohlzylindrischen Mantels 32, nicht oder nur geringfügig verformen. Liegt jedoch der Schlauchbeutel 20 in der Kassette 10, so wird der hohlzylindrische Mantel mindestens um die Dicke der beiden Wände des Schlauchbeutels zusammengedrückt. Da die Presswalze 30 einerseits in der einen Kassettenschale mit den Zahnrädern 34 in den Zahnstangen 26 und andererseits die freidrehenden Laufräder auf den Laufbahnen 27 in der gegenüberliegenden Kassettenschale aufliegt, ist die Lage der Presswalze immer gesichert. Bildet sich im Schlauchbeutel 20 eine Falte und wird diese durch die Presswalze 30 nicht geglättet, so vermag die Presswalze trotzdem ihren Weg in der stehenden Kassette unter Einwirkung der Gravitationskraft weiter abwärts fortsetzen, wobei lediglich der hohlzylindrische Mantel 32 entsprechend stärker komprimiert wird.

Bisher verblieb in bekannten pressrollenfreien Kassetten einer Dosiervorrichtung im entleerten Schlauchbeutel 20 eine Restmenge von 5 - 12% des Inhalts. Bei Versuchen mit der erfindungsgemässen Kassette mit integrierter Presswalze 30 konnte die Restmenge im entleerten Schlauchbeutel auf 1 - 4% des ursprünglichen Inhaltes reduziert werden. Die Versuche wurden mit verschiedenen Flüssigkeiten mit einer Viskosität von 1 - 70000 Centipoids durchgeführt. Hierbei wurden auch Schlauchbeutel verwendet, die als Inhalt Lebensmittel mit Feststoffanteilen aufwiesen. Solche Lebensmittel sind beispielsweise Saucen mit gekochten Gemüsepartikel, wie sie beispielsweise als Tatarsauce oder Barbecuesauce bekannt sind. Gerade solche Saucen bewirken durch ihre nicht vorhandene Homogenität dazu, dass die Schlauchbeutel zu mehr Faltenbildung neigen und sich somit vermehrt Einschlüsse bilden.

Neben der hier im Detail beschriebenen Ausführungsform sind Abweichungen der Gestaltung im Rahmen des Schutzumfanges dieses Schutzrechtes durchaus möglich. Beispielsweise können die Laufflächen als vertiefte Rillen gebildet sein, in denen die entsprechend gestalteten Laufräder laufen. Hierbei würde man dann die Laufbahnen als konische Nuten gestalten und die Laufräder entsprechend formen. Bei einer solchen Ausgestaltungsform ist es praktisch nicht möglich die Presswalze so auf den Zahnstangen aufzulegen, dass die linke Seite im Vergleich zur rechten Seite auch nur um einen Zahn versetzt ist, da nun die Laufräder in den nutenförmigen Laufbahnen klemmen.

In der hier dargestellten Ausführungsform handelt es sich bei der Pumpe 23 um eine kunststoffgefertigte Zahnradpumpe oder Flügelpumpe doch selbstverständlich kommen auch andere Pumpen in Frage. Insbesondere braucht es sich bei der Pumpe auch keineswegs um eine Pumpe zu handeln die elektromechanisch angetrieben ist sondern die Pumpe kann beispielsweise auch über einen Betätigungshebel von Hand betätig bar sein. Eine solche Ausführungsform kommt dann selbstverständlich ohne Fremdenergie aus.

Der grosse Vorteil dieser erfindungsgemässen Lösung besteht darin, dass es hier praktisch unmöglich ist, dass bei der Entleerung des Schlauchbeutels irgendwelche Lufteinschüsse in den Schlauchbeutel gelangen können. Insbesondere bei der hier dargestellten Ausführungsform, bei dem der Schlauchbeutel bereits mit einem angeformten Auslaufstutzen versehen ist und dieser Auslaufstutzen gleichzeitig mit einer Einwegpumpe aus Kunststoff mitgeliefert wird. So ist es praktisch auch unmöglich den Inhalt zu kontaminieren, wie dies sonst beim Aufstechen eines Schlauchbeutels geschehen kann. Hierbei weist eine solche Einwegpumpe zudem eine integralelastomeres Ventil auf, welches den Ausgang der Pumpe nach jeder Dosierung automatisch verschliesst.

Die hier beschriebene erfindungsgemässe Kassette lässt sich praktisch mit allen erforderlichen Konstruktionsteilen aus ein oder zwei Teilen spritzgusstechnisch fertigen. Es müssen nur noch die Klemmen zur Halterung des Schlauchbeutels eingesetzt werden. Auch die Montage der Presswalze ist äusserst einfach, in dem lediglich auf dem zylindrischen Kern 31 der hohlzylindrische Mantel aufgeschoben werden muss und danach beidseitig je eine doppelwandige Nabe aufgesteckt werden kann und in diese sodann die Lagerbuchse mit den angeformten Laufrädern eingesteckt werden können.

Dank der exakten Führung der Presswalze 30, die einerseits mit den Zahnräder 34 auf den Zahnstangen 26 laufen und andererseits mit den Laufrädern 41 auf den Laufflächen, wobei die Zahnräder bzw. die Pressrolle in eine Richtung drehen und die Laufräder in Gegenrichtung drehen. Dank dieser Konstruktion wird ein reibungsarmes aber exaktes, verkanntfreies Laufen der Presswalze garantiert.

Es ist aber von Vorteil, wenn man das minimale Sollmass zwischen der Lauffläche 27 und dem Zahngrund der Zahnstange 26, auf derselben Seite der geschlossenen Kassette 10 grösser gestaltet als das Minimalsollmass. Dies erlaubt ein gewisses Mass an Auslenkung, ohne dass der Eingriff der Pressrolle aus den Zahnstangen in Frage gestellt ist. Sind aber etwas grössere Festanteile im Inhalt des Schlauchbeutels 20 vorhanden und der Schlauchbeutel bildet hier zufällig auch noch eine Falte, so ist das Abrollen der Presswalze lediglich unter Einwirkung seines Eigengewichtes noch gewährleistet.

### Bezugszeichenliste:

- 1.: Dosiervorrichtung
- 2.: Standfuss
- 3.: Auffangschale
- 4.: Gehäuse
- 5.: Frontdeckel
- 6.: Display und Bedienungspanel
- 7.: Säule
- 8.: Einschubsicherung
- 10.: Kassette
- 11.: Kassettenschale, Deckelkassettenschale
- 12.: Kassettenschale, Bodenkassettenschale
- 13.: Verschlussmittel
- 14.: Scharnierverbindung der beiden Kassettenschalen
- 15.: Klemme fest angeordnet
- 16.: Klemme verschiebbar angeordnet
- 17.: Pumpenhalterung
- 18.: Bodenflächenwand
- 19.: Umlaufende Seitenwand
- 20.: Schlauchbeutel
- 21.: Auslaufstutzen
- 22.: Flansch
- 23.: Pumpe
- 25.: Steckbare Antriebswellenaufnahme
- 26.: Zahnstangen
- 27.: Laufbahn
- 30.: Presswalze
- 31.: Zylindrischer Kern
- 32.: Hohlzylindrischer Mantel
- 33.: Aufgerauhte Struktur
- 34.: Zahnrad
- 35.: Doppelwandige Nabe
- 36a: Konzentrische Rohrabschnitte der Nabe 35
- 36b: konzentrische Rohrabschnitte der Nabe 35
- 37.: Radiale Verbindungswand
- 38.: Deckfläche
- 39.: Federzungen
- 40.: Lagerbuchse
- 41.: Laufrad, Flansch der Lagerbuchse
- 42.: Ringnut oder stufenförmiger Absatz
- 43.: Rückhaltenasen der Federzungen 39

## Patentansprüche

1. Kassette (10) bestehend aus zwei miteinander verbindbaren Kassettenschalen (11, 12), zwischen denen ein zu entleerender Schlauchbeutel (20) mit einer Auslassöffnung hängend gehalten ist und mittels einer Presswalze (30) weitgehend restefrei entleerbar ist,
wobei die Presswalze (30) aus einem zylindrischen metallenen Kern (31) mit einem darauf aufgezogenen hohlzylindrischen Mantel (32) aus geschäumten, elastisch komprimierbaren Kunststoff besteht und wobei der Kern (31) beidseitig mit je einem drehfest aufgesetzten Zahnrad (34) versehen ist, und dass in einer der beiden Kassettenschalen (11, 12) auf deren Innenseite zwei parallele auf die Zahnräder (34) ausgerichtete und angepasste Zahnstangen (26) angeordnet sind, **dadurch gekennzeichnet, dass**
die drehfest auf dem Kern (31) der Presswalze (30) angeordneten Zahnräder (34) je mit einem daran angeordneten, frei drehenden Laufrad (41) versehen sind, die einen grösseren Durchmesser als die Zahnräder aufweisen, und dass in der Kassettenschale (11), die im geschlossenen Zustand der Kassettenschale (12) mit den Zahnstangen (26) gegenüberliegt, Laufbahnen (27) für die Laufräder (41) vorhanden sind.

2. Kassette nach Anspruch 1, **dadurch gekennzeichnet, dass** jedes Laufrad (41) eine Lauffläche aufweist, die die Zähne des entsprechenden Zahnrades (34) überragt.

3. Kassette nach Anspruch 1, **dadurch gekennzeichnet, dass** das Zahnrad (34) Teil einer doppelwandigen Nabe (35) ist, die aus zwei konzentrischen Rohrabschnitten (36a, 36b) besteht, welche miteinander über eine radial verlaufende Verbindungswand (37) fest miteinander verbunden sind, wobei der innere Rohrabschnitt (36a) einen Innendurchmesser aufweist, der dem Durchmesser des Kernes (31) der Presswalze (30) so angepasst ist, dass der Kern (31) der Presswalze (30) mit Presspassung in den inneren Rohrabschnitt (36a) der doppelwandigen Nabe passt, während auf dem äusseren Rohrabschnitt der doppelwandigen Nabe (35) ein Zahnkranz angeformt ist, der das Zahnrad (34) bildet.

4. Kassette nach Anspruch 3, **dadurch gekennzeichnet, dass** der innere Rohrabschnitt (36a) der doppelwandigen Nabe (35) eine den Rohrabschnitt mindestens teilweise abdeckende Abschlusswand aufweist, welche Deckfläche (38) bildet die in Aufsteckrichtung einen Anschlag für den Kern (31) bildet.

5. Kassette nach Anspruch 3, **dadurch gekennzeichnet, dass** der innere Rohrabschnitt (36a) länger als der äussere Rohrabschnitt (36b) ist.

6. Kassette nach Anspruch 3, **dadurch gekennzeichnet, dass** der innere Rohrabschnitt (36a) der doppelwandigen Nabe (35) mehrere radial nach aussen federnde Zungen (39) aufweist, wobei jede Zunge (39) eine radial nach aussen gerichtete Rückhaltenase (43) aufweist.

7. Kassette nach Anspruch 4, **dadurch gekennzeichnet, dass** die beiden Laufräder (41) je aus einer rohrförmigen Lagerbuchse (40) bestehen, auf die Laufräder (41) als Flansch einstückig endständig angeformt sind, wobei der Innendurchmesser der Lagerbuchse dem Aussendurchmesser des inneren Rohrabschnittes (36a) der doppelwandigen Nabe (35) so angepasst ist, dass die Lagerbuchse drehbar auf der Nabe läuft.

8. Kassette nach den Ansprüchen 3 und 6, **dadurch gekennzeichnet, dass** die Lagerbuchse (40) eine Ringnut oder einen stufenförmigen Absatz (42) aufweist, in der die federnde Zunge (39) eingreifen.

9. Kassette nach Anspruch 1, **dadurch gekennzeichnet, dass** die beiden Kassettenschalen (11,12) aus Kunststoff gefertigt sind und die Zahnstangen (26) einstückig an einer der beiden Kassettenschalen (11, 12) angeformt sind.

10. Kassette nach Anspruch 9, **dadurch gekennzeichnet, dass** in der Kassettenschale (11), die jener Kassettenschale (12) mit den Zahnstangen (26) im geschlossenen Zustand der Kassette (10) gegenüber zu liegen kommt, Laufbahnen (27) einstückig eingeformt sind.

11. Kassette nach Anspruch 10, **dadurch gekennzeichnet, dass** die Laufbahnen (27) als Spurrillen geformt sind, in denen die Laufräder (41) laufen.

12. Kassette nach Anspruch 1, **dadurch gekennzeichnet, dass** die beiden Kassettenschalen (11, 12) über eine Scharnierverbindung (14) gelenkig miteinander verbunden sind.

13. Kassette nach Anspruch 12, **dadurch gekennzeichnet, dass** die aus Kunststoff gefertigten Kassettenschalen (11, 12) über ein Filmscharnier miteinander verbunden sind.

14. Kassette nach Anspruch 10, **dadurch gekennzeichnet, dass** die Kassettenschalen (11, 12) je eine Bodenflächenwand (18) und eine umlaufende Seitenwand (19) aufweisen, und dass die Zahnstangen (26) und/oder die Laufbahnen (27) als entsprechende Verdickungen oder Verdünnungen der Bodenflächenwand (18) geformt sind.

15. Kassette (10) Nach Anspruch 1, **dadurch gekennzeichnet dass** das minimale Sollmass zwischen der Lauffläche (27) und dem Zahngrund der Zahnstange (26) auf der selben Seite der geschlossenen Kassette (10) maximal um die halbe Höhe eines Zahnes der Zahnstange überschreitet.

## Claims

1. Cassette (10) consisting of two cassette shells (11, 12) which are connectable with each other,
wherein a tubular bag (20) that is to be emptied is held and suspended between the cassette shells (11, 12) and is emptiable in a largely residue-free manner by means of a press roller (30),
the press roller (30) being implemented of a cylindrical metallic core (31) with a hollow-cylindrical envelope (32) mounted thereon that is made of an elastically compressible foamed synthetic material, and
the core (31) being furnished on both sides with respectively one gear wheel (34) which is mounted in a rotationally fixed manner, and
that two parallel toothed racks (26), which are oriented and adapted to the gear wheels (34), are arranged in one of the two cassette shells (11, 12) on its inner face,
**characterised in that** the gear wheels (34), which are arranged on the core (31) of the press roller (30) in a rotationally fixed manner, are each furnished with a freely rotating running wheel (41), the running wheels (41) having a greater diameter than the gear wheels, and that
there are running tracks (27) for the running wheels (41) in the cassette shell (11) that is in the closed state situated opposite the cassette shell (12) with the toothed racks (26).

2. Cassette according to claim 1,
**characterised in that** each running wheel (41) has a running surface extending beyond the teeth of the corresponding gear wheel (34).

3. Cassette according to claim 1,
**characterised in that** the gear wheel (34) is part of a double-walled hub (35) that is implemented of two concentric pipe sections (36a, 36b) which are fixedly connected with each other via a radially extending connecting wall (37), wherein the inner pipe section (36a) has an inner diameter that is adapted to the diameter of the core (31) of the press roller (30) such that the core (31) of the press roller (30) fits via press-fit into the inner pipe section (36a) of the double-walled hub while a crown gear forming the gear wheel (34) is moulded onto the outer pipe section of the double-walled hub (35).

4. Cassette according to claim 3,
**characterised in that** the inner pipe section (36a) of the double-walled hub (35) comprises an end wall which at least partially covers the pipe section and which forms a cover surface (38) that forms an abutment for the core (31) in a mounting direction.

5. Cassette according to claim 3,
**characterised in that** the inner pipe section (36a) is longer than the outer pipe section (36b).

6. Cassette according to claim 3,
**characterised in that** the inner pipe section (36a) of the double-walled hub (35) comprises a plurality of radially outward-springing tongues (39), each tongue (39) comprising a radially outward-oriented retaining lug (43).

7. Cassette according to claim 4,
**characterised in that** the two running wheels (41) are respectively implemented of a pipe-shaped bearing bushing (40) which the running wheels (41) are integrally moulded upon in end positions as flanges, wherein the inner diameter of the bearing bushing is adapted to the outer diameter of the inner pipe section (36a) of the double-walled hub (35) such that the bearing bushing runs rotatably on the hub.

8. Cassette according to claims 3 and 6,
**characterised in that** the bearing bushing (40) comprises an annular groove or a step-like offset (42) which the springing tongues (39) engage in.

9. Cassette according to claim 1,
**characterised in that** the two cassette shells (11, 12) are made of a synthetic material and the toothed racks (26) are integrally moulded on one of the two cassette shells (11, 12).

10. Cassette according to claim 9,
**characterised in that** running tracks (27) are integrally moulded in the cassette shell (11) which in the closed state is situated opposite the cassette shell (12) with the toothed racks (26).

11. Cassette according to claim 10,
**characterised in that** the running tracks (27) are formed as track grooves in which the running wheels (41) travel.

12. Cassette according to claim 1,
**characterised in that** the two cassette shells (11, 12) are connected to each other in an articulated manner via a hinge connection (14).

13. Cassette according to claim 12,
**characterised in that** the cassette shells (11, 12), which are made of a synthetic material, are connected to each other via a film hinge.

14. Cassette according to claim 10,
**characterised in that** the cassette shells (11, 12) respectively comprise a bottom surface wall (18) and a circumferential side wall (19), and that the toothed racks (26) and/or the running tracks (27) are realized as corresponding thickenings or narrowings of the bottom surface wall (18).

15. Cassette (10) according to claim 1,
**characterised in that** the minimum nominal dimension between the running track (27) and the tooth root of the toothed rack (26), on the same side of the closed cassette (10), maximally exceeds by half the height of a tooth of the toothed rack.

## Revendications

1. Cassette (1) composée de deux coques de cassette (11, 12) qui peuvent être raccordées l'une à l'autre,
où un sachet tubulaire (20) avec une aperture de sortie, qui est à vider, est retenu en pendant entre lesdites coques de cassette (11, 12) et peut être vidé sensiblement sans résidus par le biais d'un rouleau presseur (30),
où le rouleau presseur (30) est composé d'un noyau (31) métallique cylindrique avec un enveloppe à cylindre creux (32) de matière synthétique moussée, élastiquement compressible, qui est monté sur le noyau (31), et
où le noyau (31) est pourvu de deux côtés avec respectivement une roue dentée (34) surmonté immobile en rotation, et que
dans une des deux coques de cassette (11, 12), sur sa face intérieure, deux arbres dentés (26) parallèles sont agencés, qui sont alignés et adaptés aux roues dentées (34),
**caractérisée en ce que**
les roues dentées (34) agencées sur le noyau (31) du rouleau presseur (30) immobiles en rotation sont respectivement pourvues d'une roue de roulement (41) tournant librement et agencée sur lesdites roues dentées (34), les roues de roulement (41) ayant un diamètre supérieure à celui des roues dentées (34),
et qu'il y a des chemins à roulement (27) pour les roues de roulement (41) dans la coque de cassette (11) qui est en état fermé opposée à la coque de cassette (12) ayant les arbres dentés (26).

2. Cassette selon la revendication 1,
**caractérisée en ce que** chacune des roues de roulement (41) comporte une surface de roulement saillant au-delà des dents de la roue dentée (34) correspondante.

3. Cassette selon la revendication 1,
**caractérisée en ce que** la roue dentée (34) est partie d'un moyeu à double paroi (35) consistant en deux sections de tuyau concentriques (36a, 36b), qui sont fixement raccordés l'une à l'autre par une paroi raccordante (37) qui s'étend radialement,
la section de tuyau intérieure (36a) ayant un diamètre intérieur adapté au diamètre du noyau (31) du rouleau presseur (30) de sorte que le noyau (31) du rouleau presseur (30) tienne dans la section de tuyau intérieure (36a) du moyeu à double paroi (35) par ajustement serré, pendant qu'une couronne dentée formant la roue dentée (34) est moulée sur la section de tuyau extérieure (36b) du moyeu à double paroi (35).

4. Cassette selon la revendication 3,
**caractérisée en ce que** la section de tuyau intérieure (36a) du moyeu à double paroi (35) comprend une paroi terminale au moins partiellement couvrant la section de tuyau et formant une surface de recouvrement (38) qui constitue une butée pour le noyau (31) dans la direction d'emboîtement.

5. Cassette selon la revendication 3,
**caractérisée en ce que** la section de tuyau intérieure (36a) est plus longue que la section de tuyau extérieure (36b).

6. Cassette selon la revendication 3,
**caractérisée en ce que** la section de tuyau intérieure (36a) du moyeu à double paroi (35) comporte une pluralité de languettes (39) en mouvement élastique radialement à l'extérieur, chacune des languettes (39) comportant un nez de retenue (43) orienté radialement vers l'extérieur.

7. Cassette selon la revendication 4,
**caractérisée en ce que** chacune des deux roues de roulement (41) consiste d'une bague de palier (40) en forme de tuyau, les roues de roulement (41) étant moulées intégralement comme brides sur lesdites bagues de palier (40) en position terminale, où le diamètre intérieur de la bague de palier est adapté au diamètre extérieur de la section de tuyau intérieure (36a) du moyeu à double paroi (35) en sorte que la bague de palier marche en rotation sur le moyeu.

8. Cassette selon les revendications 3 et 6,
**caractérisée en ce que** la bague de palier (40) comprend une rainure annulaire ou un rebord en forme d'échelon (42) pour un engrenage des languettes élastiques (39).

9. Cassette selon la revendication 1,
**caractérisée en ce que** les deux coques de cassette (11, 12) sont produites d'un matériau synthétique et les arbres dentés (26) sont moulés intégralement sur l'une des deux coques de cassette (11, 12).

10. Cassette selon la revendication 9,
**caractérisée en ce que** des chemins à roulement (27) sont moulés intégralement dans cette coque de cassette (11) qui se situe en état fermé de la cassette (10) vis-à-vis de la coque de cassette (12) avec les arbres dentés (26).

11. Cassette selon la revendication 10,
**caractérisée en ce que** les chemins à roulement (27) sont formés comme ornières de voie, dans lesquelles roulent les roues de roulement (41).

12. Cassette selon la revendication 1,
**caractérisée en ce que** les deux coques de cassette (11, 12) sont raccordées l'une à l'autre en articulation par le biais d'une liaison en charnière (14).

13. Cassette selon la revendication 12,
**caractérisée en ce que** les coques de cassette (11, 12) produites d'un matériau synthétique sont raccordées l'une à l'autre par le biais d'une charnière en film.

14. Cassette selon la revendication 10,
**caractérisée en ce que** chacune des coques de cassette (11, 12) comprend une paroi de surface-fond (18) et une paroi latérale circonférentielle (19), et que les arbres dentés (26) et/ou les chemins à roulement (27) sont formés comme des surépaisseurs ou rétrécissements correspondants de la paroi de surface-fond (18).

15. Cassette (10) selon la revendication 1,
**caractérisée en ce que** la cote nominale minimale entre la surface de roulement (27) et le fond des dents de l'arbre denté (26), sur le même côté de la cassette fermée (10), se dépasse maximalement par la moitié de la hauteur d'une dent de l'arbre denté.
